# EUROPÄISCHE PATENTSCHRIFT

(11) **EP 0 381 613 B1**
(45) Veröffentlichungstag und Bekanntmachung des Hinweises auf die Patenterteilung: **03.03.1993**
(21) Anmeldenummer: 90710001.0
(22) Anmeldetag: 09.01.1990
(51) Int. Cl.: D03C 3/20

(54) **Platinensteuervorrichtung für Fachbildemaschinen, insbesondere Jacquardmaschinen**
Control mechanism for the hooks of shedding machines, particularly Jacquard machines
Dispositif de commande de crochets pour mécaniques d'armure, en particulier mécaniques Jacquard

(30) Priorität: 31.01.1989 DE 3902792
(43) Veröffentlichungstag der Anmeldung: 08.08.1990
(73) Patentinhaber: FIRMA OSKAR SCHLEICHER, D-41189 Mönchengladbach (DE)
(72) Erfinder: Seiler, Wolfgang, D-4050 Mönchengladbach 4 (DE)
(74) Vertreter: Bonsmann, Manfred, Dipl.-Ing.

(56) Entgegenhaltungen:
- EP-A- 0 207 529
- EP-A- 0 219 437
- DE-C- 3 713 832
- TEXTIL PRAXIS INTERNATIONAL. vol. 43, no. 10, Oktober 1988, LEINFELDEN DE Seite 1078 "ELEKTRONISCHE JACQUARDEINRICHTUNG"

## Beschreibung

Die Erfindung betrifft eine Platinensteuervorrichtung für Fachbildemaschinen, insbesondere Jacquardmaschinen, mit Hubmessern und in der Unterfachstellung zwischen einer Einhakstellung, in der sie von den Messern erfaßbar sind, und einer Nichteinhakstellung, in der sie von den Messern nicht erfaßbar sind, verschwenkbaren Platinen, welche in der Unterfachstellung auf einem Platinenboden gehalten und in Richtung auf die Einhakstellung vorgespannt sind, und mit jenseits der den Platinen abgewandten Umkehrpunkten der Hubmesser angeordneten Magneten, vorzugsweise Elektromagneten, und mit zwischen den Magneten und den Platinen angeordneten länglichen Steuerteilen.

Eine derartige Platinensteuervorrichtung ist aus der EP-A-0 207 529 bekannt. Bei der bekannten Anordnung handelt es sich um eine sehr aufwendige Konstruktion. Zusätzlich zu den Magneten sind zungenförmige Anker vorgesehen. Weiterhin sind gesonderte Abdruckmesser und Mitnehmerelemente an den Abdruckelementen erforderlich, welche letztlich zur Mitnahme der Platinen dienen. Die einzelnen aufeinander einwirkenden Elemente sind relativ zueinander bewegbar, und zwar sowohl in vertikaler als auch in horizontaler Richtung. Dementsprechend müssen die entsprechenden Berührungsstellen auch mit Schmiermitteln versorgt werden. Hierbei treten schmiertechnische Probleme auf, da die einzelnen Stellen sehr schwer zugänglich sind.

Gegenüber diesem Stand der Technik liegt der Erfindung die Aufgabe zugrunde, eine Vorrichtung von wesentlich einfacherem Aufbau zu schaffen, welche betriebssicher arbeitet.

Aus der DE-PS 37 13 832 ist ebenfalls eine Platinensteuervorrichtung für Fachbildemaschinen, insbesondere Jacquardmaschinen, bekannt. Bei dieser Vorrichtung sind Hubmesser vorgesehen und in der Unterfachstellung zwischen einer Einhakstellung, in der sie von den Messern erfaßbar sind und einer Nichteinhakstellung, in der sie von den Messern nicht erfaßbar sind, verschwenkbare Platinen, welche in der Unterfachstellung auf einem Platinenboden gehalten und in Richtung auf die Einhakstellung vorgespannt sind. Weiter sind Magnete vorgesehen, welche die Platinen in ihrer Nichteinhakstellung arretieren.

Bei dieser bekannten Anordnung sind die Magnete im Schwenkbereich der Platinen in Höhe von deren Unterfachstellung angeordnet, und die Platinen sind als Magnetanker ausgebildet. Dabei ist von Nachteil, daß die Magnete an schlecht zugänglichen Stellen angeordnet sind. Die zur elektrischen Ansteuerung der Magnete erforderlichen Leistungen müssen jeweils aus dem Bereich der Unterfachstellung bzw. aus dem Messerhubbereich herausgeführt werden. Der für den Einbau der Magnete zur Verfügung stehende Raum ist eng, wenn nicht der Nachteil einer größeren "Maschinentiefe" in Kauf genommen werden soll. Weiterhin bestehen Probleme darin, daß einerseits die Magnetkraft ausreichend stark sein soll und andererseits die magnetische Streuung der Magnete gering sein soll.

Die Ausgestaltung der Platinen als Magnetanker bei der bekannten Platinenanordnung kann grundsätzlich so erfolgen, daß die gesamte Platine aus als Magnetanker verwendbaren Eisen besteht. Da die Hubmesser in der Regel aus Stahl bestehen, ist eine Schmierung der jeweiligen Kontaktstelle Platine-Hubmesser erforderlich, was nachteilig ist. Wenn die Platine beispielsweise aus Kunststoff besteht und der Magnetanker als in das Kunststoffteil eingespritztes Eisenteil ausgebildet ist, ergibt sich eine aufwendige Fertigung. Durch die unterschiedliche Wärmedehnung der beiden Werkstoffe ergeben sich Probleme in Bezug auf die Geradheit der zur Anlage gegen den jeweiligen Magneten vorgesehenen Kontaktflächen der Anker. Liegen nämlich die Anker nicht völlig plan gegen die Magnete an, so ist die Haltekraft erheblich reduziert.

Der Erfindung liegt gegenüber diesem Stande der Technik die Aufgabe zugrunde, eine Platinensteuervorrichtung der eingangs genannten Art so auszubilden, daß bei Beibehaltung der Vorteile der im Unterfach steuerbaren Platinen die Magnete an besser zugänglichen, die Maschinengröße nicht beeinflussenden Stellen angeordnet werden können und eine derartige Anordnung und Ausbildung der Magnete möglich ist, daß eine ausreichende Magnetkraft erreichbar ist, wobei gleichzeitig die Problematik der magnetischen Steuerung besser beherrschbar ist. Eine weitere Teilaufgabe der Erfindung besteht darin, die Platinen so auszugestalten, daß weder bei der Herstellung noch bei dem Gebrauch auf Eigenschaften als Magnetanker Rücksicht zu nehmen ist.

Erfindungsgemäß ist bei einer Platinensteuervorrichtung der eingangs genannten Art vorgesehen, daß die Steuerteile nur in Richtung der Hubmesserbewegung bewegbar angeordnet sind und der dem jeweiligen Magneten zugewandte Endbereich des jeweiligen Steuerteils als Magnetanker ausgebildet ist, und der der jeweiligen Platine zugewandte Endbereich eine lösbare, hakenartige Arretiereinrichtung zum Festhalten der Platine in der Nichteinhakstellung an einem der Arretiereinrichtung zugeordneten Gegenstück der Platine aufweist, wobei die Platinen durch Wirkung der Magnete in ihrer Nichteinhakstellung arretierbar sind.

Durch die Anordnung der Magneten jenseits der den Platinen abgewandten Umkehrpunkte der Hubmesser erreicht man eine Magnetanordnung an Stellen, in denen mehr Platz als im Unterfachbereich zur Verfügung steht. Dies ermöglicht wiederum die Verwendung größerer Magnete, erleichtert die Ansteuerbarkeit und die Anbringung der Magnete. Hinsichtlich der Raumform der Magnete ist man nicht auf den im Unterfach zur Verfügung stehenden Raum angewiesen, so daß beispielsweise hinsichtlich der magnetischen Streuung die jeweils günstigste Bauform gewählt werden kann. Das zwischen dem jeweiligen Magnet und der jeweiligen Platine angeordnete Steuerteil hat den Vorteil, daß die Platine nicht als Magnetanker ausgebildet werden muß, so daß bei der Werkstoffauswahl der Platine hierauf keine Rücksicht genommen zu werden braucht.

Ein weiterer Vorteil der Erfindung ergibt sich bei dem Einsatz bei zwei über einen gemeinsamen Rollenzug an einem Ende verbundenen Platinen, die abwechselnd zwischen einer Oberfach und einer Unterfachstellung bewegbar sind. Hierbei kann ein einem Magneten zugeordnetes Steuerteil für beide Platinen benutzt werden. In diesem Fall weist das Steuerteil gegenüberliegend angeordnete mechanische Arretiereinrichtungen auf, die jeweils auf eine der über einen gemeinsamen Rollenzug an einem Ende verbundenen Platinen einwirken. Gegenüber der bekannten Anordnung, bei der jede Platine als Anker ausgebildet ist bzw. einen Anker aufweist, ist in vorteilhafter Weise für zwei Platinen nur ein Anker erforderlich.

Während bei der bekannten Anordnung der Magnetanker relativ zur Anlagefläche des Magneten verschwenkt wird, wird bei der Erfindung in vorteilhafter Weise der Magnetanker linear auf die Anlagefläche des Magneten hin bewegt, was hinsichtlich der Magnetanzugskraft günstiger ist.

In weiterer Ausgestaltung der Erfindung kann vorgesehen sein, daß die Arretiereinrichtung als sich verjüngender Vorsprung ausgebildet ist, und daß das der Arretiereinrichtung zugeordnete Gegenstück an der Platine dem Vorsprung entsprechend ausgebildet ist, derart, daß der Vorsprung und das Gegenstück formschlüssig gegeneinander anliegen können.

Weiterhin kann vorgesehen sein, daß der Vorsprung des Steuerteils und das Gegenstück der Platine jeweils eine Vertiefung bzw. Erhöhung aufweisen. Die Vertiefungen und Erhöhungen der jeweiligen Vorsprünge und der Gegenstücke sind zweckmäßigerweise abgerundet wellenförmig ineinander übergehend ausgebildet. Da die Platine eine Schwenkbewegung ausführt und das Steuerteil eine Linearbewegung ausführt, ergeben sich nämlich bei dem Kontakt der Arretiereinrichtung mit dem Gegenstück komplizierte Bewegungsabläufe, die durch die abgerundete und wellenförmig ineinander übergehende Ausbildung sanft gleitend ablaufen.

In weiterer Ausgestaltung der Erfindung kann vorgesehen sein, daß das Steuerteil einer in Längsrichtung des Steuerteils wirkenden Vorspannkraft ausgesetzt ist. Diese Vorspannkraft kann beispielsweise als in Richtung auf den Magneten wirkende Vorspannfeder ausgebildet sein, wobei jedoch dann die Vorspannkraft dieser Feder geringer ist als die auf die zugeordnete Platine wirkende Schwenk-Vorspannkraft, damit durch die Schwenkvorspannkraft bei nicht beaufschlagtem Magneten erreicht wird, daß die Platine die auf das Steuerteil wirkende Federvorspannkraft übersteigt und die Platine aus der Arretierstellung relativ zu dem Steuerteil gelöst und in die Einhakstellung verschwenkt werden kann.

Die Erfindung wird nachfolgend anhand des in den Zeichnungen dargestellten Ausführungsbeispieles näher erläutert. Es zeigen:
Fig. 1 eine schematische Darstellung einer Platinensteuervorrichtung mit Fachbildeelementen;
Fig. 2 eine Darstellung entsprechend Fig. 1 bei einer anderen Stellung;
Fig. 3 die Vorrichtung gemäß Fig. 1 in einer weiteren Stellung.

In den Zeichnungen ist ein auf- und abbewegbares Hubmesser mit 1 bezeichnet. Das Hubmesser ist in Fig. 1 in der Stellung des unteren Totpunktes dargestellt, in Fig. 2 (hier mit 1′ bezeichnet) in einer Zwischenstellung und in Fig. 3 (hier mit 1˝ bezeichnet) in der Stellung des oberen Totpunktes. Eine Platine trägt die Bezugsziffer 2. Die Platine 2 ist in der Unterfachstellung dargestellt und auf einem mit 3 bezeichneten Platinenboden gehalten. Die Platine 2 weist in bekannter Weise an ihrer dem Hubmesser 1 zugewandten Seite einen Platinenhaken 4 auf, der zum Eingriff in das Messer 1 vorgesehen ist. Die Platine 2 ist auf dem Platinenboden 3 zwischen einer Nichteinhakstellung (Fig. 1 und Fig. 2) und einer in Fig. 3 gezeichneten Einhakstellung verschwenkbar. Die in Einhakstellung befindliche Platine gemäß Fig. 3 ist mit 2′ bezeichnet. Die Platine ist in der Einhakstellung 2′, in der sie entsprechend der zeichnerischen Darstellung gegenüber der Nichteinhakstellung 2 entgegen dem Uhrzeigersinn verschwenkt ist, bei dem gezeigten Ausführungsbeispiel durch Wirkung eines schematisch dargestellten Harnischzuges 5 vorgespannt.

Entsprechend der zeichnerischen Darstellung oberhalb des oberen Umkehrpunktes (Hubmesser in der mit 1˝ bezeichneten Stellung) ist ein Magnet 6 angeordnet. Der Magnet 6 ist als Elektromagnet ausgebildet. Der Magnet 6 hat die Aufgabe, die Platine 2 in der in den Figuren 1 und 2 dargestellten Nichteinhakstellung arretieren zu können. Hierzu ist zwischen dem Magneten 6 und der Platine 2 ein längliches Steuerteil 7 vorgesehen, welches in Richtung der Hubmesserbewegung, also entsprechend der zeichnerischen Darstellung vertikal bewegbar angeordnet ist. Zur Führung des Steuerteils sind obere Führungseinrichtungen 8 und 9 vorgesehen. Zur unteren Führung ist in dem Platinenboden 3 eine Ausnehmung 10 vorgesehen. Das Steuerteil 7 ist an seinem dem Magneten 6 zugewandten Endbereich als Magnetanker 11 ausgebildet. Fig. 1 und Fig. 3 zeigen die Stellung, in der der Elektromagnet 6 nicht beaufschlagt ist. Das Steuerteil 7 fällt dementsprechend infolge seines Gewichtes in die in Fig. 1 und Fig. 3 gezeigte untere Position. In Fig. 2 ist die Stellung gezeigt, in der das Steuerteil 7 von dem Magneten angezogen ist.

Der der Platine 2 zugewandte Endbereich des Steuerteils 7 weist eine mit 12 bezeichnete mechanische Arretiereinrichtung auf. An der Platine 2 ist ein der Arretiereinrichtung 12 zugeordnetes Gegenstück 13 vorgesehen. Die Arretiereinrichtung 12 ist bei dem gezeigten Ausführungsbeispiel sich verjüngend ausgebildet und weist, wie ersichtlich, eine Vertiefung bzw. Erhöhung auf. Das Gegenstück 13 weist eine entsprechende Vertiefung bzw. Erhöhung auf. Der Vorsprung 12 und das Gegenstück 13 sind abgerundet und wellenförmig ineinander übergehend ausgebildet.

Fig. 1 zeigt die Position, in der durch die vorhergehende abwärts gerichtete Bewegung des Hubmessers 1 die Platine 2 in Uhrzeigerrichtung und entgegen der von dem Harnischzug 5 aufgebrachten Vorspannkraft in die Nichteinhakstellung verschwenkt wurde. Das Steuerteil 7 befindet sich in der unteren Position, da der Magnet 6 nicht elektrisch beaufschlagt ist. Eine Platinensteuerung kann in der in Fig. 1 gezeigten Position erfolgen, wenn der Elektromagnet 6 aus der in Fig. 1 gezeigten Position das Steuerteil 7 nach oben anzieht (wie in Fig. 2 dargestellt), so wird bei einer nach oben gerichteten Hubbewegung des Messers aus der in Fig. 1 gezeigten Stellung 1 in die in Fig. 2 gezeigte Stellung 1′ die Platine 2 nicht mit nach oben genommen, da die Platine 2 durch Wirkung der Arretiereinrichtung 12 und des Gegenstückes 13 in der Nichteinhakstellung gehalten wird.

Wenn bei einer nach oben gerichteten Bewegung des Messers 1 aus der in Fig. 1 dargestellten Lage der Magnet 6 nicht beaufschlagt wird, bleibt das Steuerteil 7 in der in Fig. 1 gezeigten unteren Position. Bei einer Aufwärtsbewegung des Messers 1 wird daher die Platine 2 durch Wirkung der Vorspannkraft entgegen dem Uhrzeigersinn verschwenkt, derart, daß das Messer 1 die Platine 2 an dem Platinenhaken 4 erfassen und aus der gezeigten Unterfachstellung nach oben bewegen kann. Eine derartige Position ist in den Zeichnungen nicht dargestellt.

Fig. 3 zeigt das Hubmesser im oberen Umkehrpunkt (Position 1˝). Das Steuerteil 7 ist in seiner unteren, von dem Magneten 6 nicht angezogenen Position, und die Platine ist in die Einhakstellung 2′ verschwenkt, in der sich die Platine im Eingriffsbereich des Hubmessers befindet.

## Patentansprüche

1. Platinensteuervorrichtung für Fachbildemaschinen, insbesondere Jacquardmaschinen, mit Hubmessern und in der Unterfachstellung zwischen einer Einhakstellung, in der sie von den Messern erfaßbar sind, und einer Nichteinhakstellung, in der sie von den Messern nicht erfaßbar sind, verschwenkbaren Platinen, welche in der Unterfachstellung auf einem Platinenboden gehalten und in Richtung auf die Einhakstellung vorgespannt sind, und mit jenseits der den Platinen abgewandten Umkehrpunkten der Hubmesser angeordneten Magneten, vorzugsweise Elektromagneten, und mit zwischen den Magneten und den Platinen angeordneten länglichen Steuerteilen, dadurch gekennzeichnet, daß die Steuerteile (7) nur in Richtung der Hubmesserbewegung bewegbar angeordnet sind und der den jeweiligen Magneten (6) zugewandte Endbereich des jeweiligen Steuerteils (7) als Magnetanker (11) ausgebildet ist, und der der jeweilligen Platine (2) zugewande Endbereich eine lösbare, hakenartige Arretiereinrichtung (12) zum Festhalten der Platine (2) in der Nichteinhalkstellung an einem der Arrtiereinrichtung (12) zugeordneten Gegenstück (13) der Platine (2) aufweist, wobei die Platen (2) durch Wirkung der Magnete (6) in ihrer Nichteinhakstellung arretierbar sind.

2. Platinensteuervorrichtung nach Anspruch 1, dadurch gekennzeichnet, daß die Arretiereinrichtung (12) sich verjüngend ausgebildet ist, und daß das der Arretiereinrichtung zugeordnete Gegenstück (13) an der Platine (2) entsprechend ausgebildet ist.

3. Platinensteuervorrichtung nach Anspruch 1 oder 2, dadurch gekennzeichnet, daß die mechanische Arretiereinrichtung (12) an dem Steuerteil (7) und das Gegenstück (13) an der Platine (2) jeweils eine Vertiefung bzw. Erhöhung aufweisen.

4. Platinensteuervorrichtung nach Anspruch 3, dadurch gekennzeichnet, daß die Vertiefungen und Erhöhungen abgerundet und wellenförmig ineinander übergehend ausgebildet sind.

5. Platinensteuervorrichtung nach einem der Ansprüche 1 bis 4, dadurch gekennzeichnet, daß das Steuerteil (7) einer in Längsrichtun des Steuerteils wirkenden Vorspannkraft ausgesetzt ist.

## Claims

1. A hook control apparatus for shed forming machines, in particular Jacquard machines, comprising lift blades and hooks which are pivotable in the bottom shed position between a hooking engagement position in which they are engageable by the blades and a non-hooking engagement position in which they cannot be engaged by the blades and which are held in the bottom shed position on a hook bottom and which are biased towards the hooking engagement position, and magnets, preferably electromagnets, which are arranged beyond the points of reversal of the lift blades, which are remote from the hooks, and elongate control members arranged between the magnets and the hooks, characterised in that the control members (7) are arranged movably only in the direction of the lift blade movement and the end region, which is towards the respective magnet (6), of the respective control member (7) is in the form of a magnet armature (11) and the end region which is towards the respective hook (2) has a releasable hook-like arresting device (12) for retaining the hook (2) in the non-hooking engagement position at a co-operating portion (13) of the hook (2), which is associated with the arresting device (12), wherein the hooks (2) can be arrested in their non-hooking engagement position by the action of the magnets (6).

2. A hook control apparatus according to claim 1 characterised in that the arresting device (12) is of a tapering configuration and that the co-operating portion (13) on the hook (2), which is associated with the arresting device, is of a corresponding configuration.

3. A hook control apparatus according to claim 1 or claim 2 characterised in that the mechanical arresting device ( 12 ) on the control member (7) and the co-operating portion (13) on the hook (2) each have a recess and a raised portion respectively.

4. A hook control apparatus according to claim 3 characterised in that the recesses and raised portions are rounded off and are of a configuration such as to blend into each other in a wave-like configuration.

5. A hook control apparatus according to one of claims 1 to 4 characterised in that the control member (7) is subjected to a biasing force acting in the longitudinal direction of the control member.

## Revendications

1. Dispositif de commande de crochets, pour mécanique d'armures, en particulier machines Jacquard, avec des lames de levage et des crochets pivotants, dans la position de dessous d'ouvrage, entre une position d'accrochage, dans laquelle elles sont saisissables par les lames, et une position de non accrochage, dans laquelle elles ne sont pas saisissables par les lames, les crochets pivotants étant maintenus sur une embase de crochet, dans la position de dessous d'ouvrage, et précontraintes dans la direction de la position d'accrochage, et avec des aimants, de préférence des électroaimants, disposés de l'autre côté des points d'inversion, opposés aux crochets, des lames de levage, et avec des pièces de commande allongées, disposées entre les aimants et les crochets, caractérisé en ce que les pièces de commande (7) sont disposées de façon à n'être déplaçables qu'en direction du mouvement des lames de levage et la zone d'extrémité, tournée vers l'aimant (6) concerné de la pièce de commande (7) spécifique étant réalisée sous forme d'induit d'aimant (11), et la zone d'extrémité, tournée vers la crochet (2) correspondante, présentant un dispositif de blocage (12) crochu, amovible, destiné à fixer le crochet (2) dans la position de non accrochage, sur une contre-pièce (13), associée au dispositif de blocage (12), du crochet, les crochets (2) étant susceptibles d'être bloqués dans leur position de non accrochage grâce à l'action des aimants (6).

2. Dispositif de commande de crochets selon la revendication 1, caractérisé en ce que le dispositif de blocage (12) est réalisé en s'effilant et la contre-pièce (13) associée au dispositif de blocage est formée sur le crochet (2).

3. Dispositif de commande de crochets selon la revendication 1 ou 2, caractérisé en ce que le dispositif de blocage mécanique (12) situé sur la pièce de commande (7) et la contre-pièce (13) située sur le crochet (2) présentent chacun(e) un enfoncement, respectivement un bombement.

4. Dispositif de commande de crochets selon la revendication 3, caractérisé en ce que les enfoncements et les bombements sont réalisés de manière arrondie et en se transformant les uns en les autres sous forme ondulée.

5. Dispositif de commande de crochets selon l'une des revendications 1 à 4, caractérisé en ce que la pièce de commande (7) est exposée à une force de précontrainte agissant dans la direction longitudinale de la pièce de commande.
